# EUROPÄISCHE PATENTSCHRIFT

(11) **EP 0 667 313 B1**
(45) Veröffentlichungstag und Bekanntmachung des Hinweises auf die Patenterteilung: **19.05.1999**
(21) Anmeldenummer: 94118559.7
(22) Anmeldetag: 25.11.1994
(51) Int. Cl.: B66B 11/04

(54) **Aufzugsystem mit Synchron-Linearantrieb im Gegengewicht**
Elevator system with synchronous linear drive in the counterweight
Système d'ascenseur avec entraînement linéaire synchrome dans le contre-poids

(30) Priorität: 15.02.1994 DE 9402427 U
(43) Veröffentlichungstag der Anmeldung: 16.08.1995
(73) Patentinhaber: C. HAUSHAHN GmbH & Co., D-70469 Stuttgart (DE)
(72) Erfinder: Biewald, Joachim, Dr. Ing. El., D-71364 Winnenden/Degenhof (DE); Scheub, Volker. Dipl.-Ing. El., D-71334 Waiblingen (DE); Hugel, Stefan, Dipl.-Ing. MB (BA), D-71409 Schwaikheim (DE); Pollmann, Horst, D-71263 Weil der Stadt (DE); Barth, Wolfgang, D-74321 Bietigheim-Bissingen (DE); Schneider, Peter, D-71254 Ditzingen (DE); Grosser, Martin, D-71032 Böblingen (DE)
(74) Vertreter: Schmid, Berthold, Dipl.-Ing.

(56) Entgegenhaltungen:
- EP-A- 0 400 994
- DE-A- 1 506 479
- DE-A- 3 422 374

## Beschreibung

Die vorliegende Erfindung hat einen mit einem Fahrkorb ausgestatteten Aufzug zum Gegenstand, bei dem der Fahrkorb über einen Tragseilzug mit einem Gegengewicht verbunden ist, an dem der Kurzstator eines als Synchronmotor ausgebildeten Linearmotors angeordnet ist, dessen als Magnetleiste ausgebildeter Reaktionsteil an der Schachtwand des Aufzuges befestigt ist. Ein solches Aufzugsystem ist bereits aus der DE-A-34 22 374 bekannt.

Um den Aufbau eines solchen Aufzugsystems zu vereinfachen und vor allem umfangreiche Umlenkrollenvorrichtungen im Schachtkopf zu vermeiden, ist erfindungsgemäß der an einer Führungsvorrichtung angeordnete Fahrkorb exzentrisch an dem Tragseil und die aus Permanentmagneten gebildete Magnetleiste an den Querverbindern der Führungsvorrichtung befestigt.

Die exzentrische Befestigung des Tragseilstranges an dem Fahrkorb, die auch als sogenannte Rucksackführung bezeichnet wird, erlaubt vor allem eine einfache Führung der Aufzugsseile, die vom Seilfestpunkt des Gegengewichtes über eine Seilumlenkrolle am oberen Aufhängeträger im Schachtkopf zum Seilfestpunkt am Fahrkorb verlaufen und sich nahezu in einer einzigen Ebene befinden. Dieser Seilverlauf ermöglicht dabei für die Seilumlenkrolle sowie die Führung des Fahrkorbes und Gegengewichts eine Tragkonstruktion, die sich durch eine besonders einfache und damit auch eine genaue Montage auszeichnet.

In diesem Zusammenhang ist es von Vorteil, wenn die Führungsvorrichtung dabei als ein in sich geschlossener an der Schachtwand befestigter Tragrahmen ausgebildet ist, welcher alle beim Betrieb des Aufzuges auftretende Kräfte aufnimmt und an die Schachtwand und Schachtgrube weitergibt.

Ferner ist es noch zweckmäßig, wenn der Tragrahmen zusammen mit den Führungsschienen, den Querverbindern, der an diesem befestigten Magnetleiste und dem Gegengewicht dann ein einheitliches und in sich geschlossenes Bauelement bildet. Durch die erfindungsgemäß verschlagene Anordnung der Elemente wird eine sehr kompakte, platzsparende und leicht zu montierende Antriebs- und Führungseinheit für einen Aufzug geschaffen.

Weitere Einzelheiten zu der vorliegenden Erfindung ergeben sich aus der nach folgender Beschreibung einer beispielsweisen Ausführungsform sowie den nachgestellten Ansprüchen. Es zeigen:
- Fig. 1: eine schaubildliche und schematische Darstellung des Aufzuges und
- Fig. 2: einen Querschnitt des Aufzugsschachtes.

Der in der Fig. 1 schaubildlich dargestellte Aufzug 1 ist in einem mit 2 bezeichneten Aufzugsschacht untergebracht und weist einen Fahrkorb 3 auf, der über einen Tragseilzug 4 mit einem Gegengewicht 5 verbunden ist. Der Führung des Fahrkorbes 3 dient eine mit 6 bezeichnete Führungsvorrichtung, die aus zwei vertikalen Führungsschienen 7 und mehreren, diese miteinander verbindenden Querverbindern 8 besteht. Am Kopf 9 dieser Führungsvorrichtung 6 befindet sich ein mit 10 bezeichneter Aufhängeträger, der der Lagerung einer Seilumlenkrolle 11 des Tragseilzuges 4 dient.

Angetrieben wird der Aufzug 1 mittels eines als Synchronmotor ausgebildeten Linearmotors, dessen Kurzstator 12 in der in der Fig. 2 gezeigten Weise an der Rückseite 13 des zuvor schon erwähnten Gegengewichtes 5 in einer Nische 14 angeordnet ist. Diesem Kurzstator 12 ist als Reaktionsteil eine im Querschnitt U-förmige Magnetleiste 15 zugeordnet, in die der Kurzstator 12 hineinragt und die, wie aus den Fign. 1 und 2 ersichtlich ist, an den die Führungsschiene 7 miteinander verbindenden Querverbindern 8 befestigt ist.

Wie insbesondere aus der Fig. 2 ersichtlich ist, so bilden die Führungsschienen 7, die Querbinder 8 zusammen mit dem oberen Aufhängeträger 10 und einem Bodenträger 16 einen in sich geschlossenen Rahmen, der sowohl der Rucksackführung des Fahrkorbes 3 als auch der Führung des Gegengewichtes 5 dient. Die an dem Fahrkorb 3 und dem Gegengewicht 5 befindlichen Seilfestpunkte 17 und 18 sind dabei so angeordnet, daß der Tragseilzug 4 etwa in der gleichen Ebene wie auch die Umlenkrolle 11 liegt.

## Patentansprüche

1. Aufzugssystem mit Linearantrieb, bei dem der Fahrkorb (3) über einen Tragseilzug (4) mit einem Gegengewicht (5) verbunden ist, an dem der Kurzstator (12) eines als Synchronmotor ausgebildeten Linearmotors angeordnet ist, dessen als Magnetleiste (15) ausgebildeter Reaktionsteil an der Schachtwand des Aufzuges befestigt ist, dadurch gekennzeichnet, daß der an einer Führungsvorrichtung (6) angeordnete Fahrkorb (3) exzentrisch an dem Tragseil (4) und die aus Permanentmagneten gebildete Magnetleiste (15) an den Querverbindern (8) der Führungsvorrichtung (6) befestigt ist.

2. Aufzug nach Anspruch 1, dadurch gekennzeichnet, daß die Führungsvorrichtung (6) als ein in sich geschlossener, an der Schachtwand (2) befestigter Tragrahmen (7/8/10/16) ausgebildet ist.

3. Aufzug nach Anspruch 2, dadurch gekennzeichnet, daß der Tragrahmen zusammen mit den Führungsschienen (7), den Querverbindern (8), der an diesen befestigten Magnetleiste (15) und dem Gegengewicht (5) ein einheitliches und in sich geschlossenes Bauelement bildet.

## Claims

1. Lift system having linear drive, wherein the cage (3) is connected via a carrying cable line (4) to a counterweight (5) on which the short stator (12) of a linear motor in the form of a synchronous motor is arranged whose reaction component in the form of a magnetic strip (15) is fixed to the shaft wall of the lift, characterised in that the cage (3) arranged on a guide apparatus (6) is fixed eccentrically to the carrying cable (4) and the magnetic strip (15) formed from permanent magnets is fixed to the transverse connectors (8) of the guide apparatus (6).

2. Lift according to claim 1, characterised in that the guide apparatus (6) is in the form of a self-contained carrying frame (7/8/10/16) fixed to the shaft wall (2).

3. Lift according to claim 2, characterised in that the carrying frame, together with the guide rails (7), the transverse connectors (8), the magnetic strip (15) fixed thereto and the counterweight (5), forms a unified and self-contained construction element.

## Revendications

1. Système d'ascenseur comportant un entraînement linéaire, dans lequel la cabine d'ascenseur (3) est reliée par un câble porteur (4) à un contrepoids (5) sur lequel est agencé le stator en court-circuit (12) d'un moteur linéaire, réalisé sous la forme d'un moteur synchrone, dont la partie de réaction réalisée sous la forme d'une barre magnétique (15) est fixée à la paroi de la cage de l'ascenseur, caractérisé en ce que la cabine d'ascenseur (3) agencée sur un dispositif de guidage (6) est fixée de façon excentrée au câble porteur (4) et en ce que la barre magnétique (15) formée par des aimants permanents est fixée aux raccords transversaux (8) du dispositif de guidage (6).

2. Ascenseur suivant la revendication 1, caractérisé en ce que le dispositif de guidage (6) est réalisé sous la forme d'un cadre porteur (7/8/10/16) fermé sur lui-même et fixé à la paroi de la cage (2).

3. Ascenseur suivant la revendication 2, caractérisé en ce que le cadre porteur forme avec les rails de guidage (7), les raccords transversaux (8), la barre magnétique (15) fixée à ceux-ci et le contrepoids (5) un élément constitutif unitaire et fermé sur lui-même.
